# EUROPÄISCHE PATENTSCHRIFT

(11) **EP 0 644 140 B1**
(45) Veröffentlichungstag und Bekanntmachung des Hinweises auf die Patenterteilung: **05.08.1998**
(21) Anmeldenummer: 94113420.7
(22) Anmeldetag: 27.08.1994
(51) Int. Cl.: B65H 19/12, B65H 19/18, B65H 19/10, B65H 19/20

(54) **Folienrollenwechselvorrichtung, Verfahren zum Betreiben einer solchen Vorrichtung sowie Folienhalteklammer hierfür**
Device and method for changing a foil strip roll and foil holding clamp
Dispositif et méthode pour changer des bobines en ruban de film et pince pour tenir le film

(30) Priorität: 10.09.1993 DE 4330717; 10.09.1993 DE 9313713 U
(43) Veröffentlichungstag der Anmeldung: 22.03.1995
(73) Patentinhaber: OFFICINA MECCANICA SESTESE S.p.A., 28040 Paruzzaro (Novara) (IT)
(72) Erfinder: Dörr, Uwe, c/o Keil & Schaafhausen, D-60322 Frankfurt am Main (DE)
(74) Vertreter: KEIL & SCHAAFHAUSEN Patentanwälte

(56) Entgegenhaltungen:
- EP-A- 0 337 140
- EP-A- 0 509 958
- DE-A- 4 040 545
- DE-A- 4 206 330
- DE-B- 1 140 114
- DE-U- 9 111 142
- FR-A- 1 478 127
- US-A- 4 682 929

## Beschreibung

Die Erfindung betrifft eine Vorrichtung zum Wechseln von Folienrollen, insbesondere für Palettenwickler, mit einer Folienabrollvorrichtung, die einen Dorn zur Lagerung der einen Hülsenkern aufweisenden Folienrolle aufweist, auf den die Folienrolle aufsetzbar und von dem der leere Hülsenkern abnehmbar ist.

Palettenwickler werden dazu eingesetzt, auf Paletten gestapeltes Gut weitestgehend maschinell zu verpacken. Dabei wird eine Folie von einer Folienrolle abgewickelt und beispielsweise in verschiedenen Banderolierarten um das zu verpackende Gut gewickelt. Palettenwickler lassen sich im wesentlichen in zwei Klassen einteilen. Bei dem ersten System verharrt die Palette mit dem zu verpackenden Gut stationär in dem Palettenwickler, während sich die an einem Rotorarm befindliche Folienrolle um das verpackende Gut herumbewegt. Bei dem zweiten System befindet sich die Folienrolle stationär an dem Palettenwickler, wobei sich die Palette mit dem zu verpackenden Gut auf einem Drehtisch des Palettenwicklers dreht und dabei die Folie von der Folienrolle abzieht in welche sich das Gut einwickelt. In der Regel ist die Folienabrollvorrichtung höhenverfahrbar bzw. -stellbar gelagert, damit die Palettenladung schraubenlinienförmig mit der Folie umwickelt werden kann. Dies ist deshalb erforderlich, weil die Bahnbreite mit üblicherweise etwa 500 mm geringer als die Abmessungen der Palettenladung ist.

Beiden Systemen gemeinsam ist der Nachteil, daß nach dem Verbrauch einer Folienrolle der Palettenwickler über einen längeren Zeitraum zum Ersatz einer verbrauchten Folienrolle durch eine neue Folienrolle stillsteht. Während dieser Stillstandsdauer wird durch eine Bedienungsperson der Hülsenkern der verbrauchten Folienrolle von dem Lagerdorn abgenommen und eine neue aus einem Vorrat geholte Folienrolle auf den Lagerdorn aufgesetzt. Der Folienanfang der neuen Folienrolle wird von der Bedienungsperson dann über verschiedene Umlenkrollen und/oder Bremsrollen der Folienabrollvorrichtung hin zu dem zu verpackenden Gut geführt und dort befestigt bzw. in einer Halteklammer eingeklemmt, die den Folienanfang auch während des normalen Arbeitszyklus festhält. Erst dann kann der Palettenwickler wieder in Betrieb gesetzt werden und mit der Verpackung des Palettengutes fortfahren. Diese Stillstandszeiten des Palettenwicklers zum Wechsel der Folienrollen sowie der manuell durchgeführten Wechsel der Folienrollen erhöhen die Betriebskosten des Palettenwicklers erheblich. Auch sind Fehlbedienungen des Palttenwicklers durch das Bedienungspersonal nicht ausgeschlossen.

Ähnliche Probleme bestehen auch bei allen anderen Vorrichtungen, wo folien- oder bahnförmiges Material von Vorratsrollen abgezogen und verarbeitet oder verbraucht werden, so daß in zeitlichen Abständen immer wieder eine neue Materialrolle zur Verfügung gestellt und in Abwickelpositionen gebracht werden muß.

In der EP-A-0 509 958 sind eine Vorrichtung und ein Verfahren für den Transport einer Papierrolle beschrieben. Die Vorrichtung transportiert zum einen die Papierrolle aus einer ersten Wickelposition in eine zweite Wickelposition, wobei der Wickelvorgang nicht unterbrochen wird. Die Transportvorrichtung kann zum anderen auch eine volle Papierrolle aus einer Vorratsposition in eine Zwischenposition bringen, in der die Papierrolle auf ein Nabenelement aufgesteckt wird. Die Papierrolle auf dem Nabenelement wird dann durch die Transportvorrichtung in die erste Wickelposition gebracht. Auf dem umgekehrten Weg kann eine leere Papierrolle aus der zweiten Wickelposition über die Zwischenposition in eine Lagerposition gebracht werden. Die Drehachse der Papierrolle ist während allen Transportschritten und in den Wickelpositionen horizontal ausgerichtet. Für den Transport einer Papierrolle aus der Vorratsposition in die Zwischenposition greift die Transportvorrichtung mit drei Greiffingern in die Papierrolle ein. Mittels in den Greiffingern vorgesehener ausfahrbarer Stifte wird die Papierrolle auf den drei Greiffingern festgeklemmt. Die so an der Transportvorrichtung befestigte Papierrolle wird zu der ersten Zwischenposition gebracht und dort auf ein leeres dreieckiges Nabenelement aufgeschoben, auf dem die Papierrolle gehalten wird, nachdem die ausfahrbaren Stifte in die Greiffinger zurückgezogen wurden. Die so auf dem Nabenelement angeordnete Papierrolle kann dann in die erste Wickelposition transportiert und über das Nabenelement auf der ersten Wickelachse angebracht werden. Hierzu wird eine Greifstange der Transportvorrichtung in das Nabenelement eingeführt und über bewegbare Kugeln mit diesen verbunden. Indem dann die Greifstange zurückgezogen wird, wird eine verschiebbare Stange in dem Nabenelement zurückgezogen, über die das Na-benelement an der Zwischenposition in eine Ausnehmung gehalten war. Dadurch wird das Nabenelement von der Zwischenposition gelöst. Die so über das Nabenelement an der Transportvorrichtung festgelegte Papierrolle kann dann in die erste Wickelposition gebracht werden, wo sie in umgekehrter Weise wieder über die Stange des Nabenelements befestigt wird. Auf vergleichbare Weise erfolgt über die Greifstange und das Nabenelement der Transport der Papierrolle während des Wickelvorgangs aus der ersten Wickelposition in die zweite Wickelposition sowie der Transport der leeren Papierrolle aus der zweiten Wickelposition in die Zwischenposition, in der die leere Papierrolle von dem Nabenelement gelöst wird und über die drei Greiffinger der Transportvorrichtung in die Lagerposition gebracht wird. Nachteil einer solchen Vorrichtung und eines solchen Verfahrens für den Transport einer Papierrolle ist, daß eine große Anzahl von Verfahrensschritten notwendig ist. Zum Abwickeln der Papierbänder sind zwei Wickelachsen notwendig, was die Vorrichtung verteuert. Zudem eignen sich die dargestellte Vorrichtung sowie das Verfahren nicht für Papierrollen mit breiten Papierbändern.

Der Erfindung liegt die Aufgabe zugrunde, eine Vorrichtung zum Wechseln von Folienrollen oder dergleichen zu schaffen, die nur kurze Stillstandszeiten des Palettenwicklers während des Folienrollenwechsels bedingt und manuelle Eingriffe während des Folienrollenwechsels weitgehend überflüssig macht.

Diese Aufgabe wird durch eine Vorrichtung mit den Merkmalen des Anspruchs 1 gelöst.

In vorteilhafter Weiterbildung kann der Forlienrollentransporter auch eine Folienschweißvorrichtung zum Herstellen einer Schweißstelle zwischen dem Folienanfang der zweiten Folienrolle und dem Folienende der ersten Folienrolle sowie eine Schneidvorrichtung zum Durchtrennen des Folienendes zwischen der Folienschweißstelle und der ersten Folienrolle aufweisen.

Durch eine Vorrichtung mit diesen Merkmalen ist ein praktisch vollautomatischer Wechsel der Folienrollen möglich, der nur vergleichsweise kurze Stillstandszeiten der die Folien verbrauchenden Maschine erfordert.

Durch einen Sensor wird zunächst erkannt, daß auf dem Hülsenkern der vorhandenen und fast verbrauchten Folienrolle nur noch wenige Lagen der Folie vorhanden sind. Durch eine entsprechende Steuerung wird der Palettenwickler gestoppt, der Folientransporter mit einer neuen zweiten Folienrolle an die Folienabrollvorrichtung herangefahren, der Folienanfang der zweiten Folienrolle mit dem Folienende der ersten Folienrolle ggf. selbsttätig verschweißt, ggf. selbsttätig das Folienende zwischen der Folienschweißstelle und der ersten Folienrolle durchschnitten, die zweite Folienrolle auf dem Dorn positioniert und der Hülsenkern der ersten Folienrolle mit dem Folienrollentransporter zu einer Sammel-/Vorratsstation transportiert. An der Sammel-/Vorratsstation nimmt der Folientransporter selbsttätig eine neue zweite Folienrolle auf und legt den Hülsenkern der verbrauchten ersten Folienrolle ab, worauf sich der Wechselvorgang wiederholen kann.

Nach einer vorteilhaften Weiterbildung der Erfindung sind der Hülsenkernaufnehmer und der Folienrollenhalter jeweils als an einem Arm des Folienrollentransporters angeordneter anhebbarer und absenkbarer Zapfen ausgebildet, der eine aufspreizßbare beispielsweise mittels Pressluft dehnbare, ringförmige Manschette aufweist. Auch jede andere geeignete Spannvorrichtung kann verwendet werden. Zum Erfassen der Folienrollen wird der Zapfen des Folienrollenhalters z.B. von oben in den Hülsenkern eingeführt und die Manschette beispielsweise durch Beaufschlgung mit Pressluft gedehnt. Freigegeben wird die Folienrolle nach dem Tranpsortieren von dem Folienrollenhalter durch eine entsprechende selbsttätige oder unterstützte Kontraktion der Manschette oder dergleichen Aufspannmittel.

Damit der Zapfen in dem Hülsenkern vor der Expansion der Manschette zentrisch positionierbar ist, sind vorzugsweise an dem Zapfen mehrere aus der Mantelfläche des Zapfens herausragende, unter Federspannung stehende Nasen umfangsmäßig verteilt angeordnet.

Nach einem weiteren Merkmal der Erfindung weist die Dornrückzugsvorrichtung eine ringförmige, dehnbare Manschette oder dergleichen Spannmittel, z.B. einen Vierkant mit einer seitlich herausragenden, federbelasteten Kugelraste, auf, die in einer Ausnehmung eines Fußabschnitts des Dorns kraftschlüssig oder formschlüssig aufnehmbar sind. Durch diese Ausgestaltung der Rückzugsvorrichtung ist eine einfache und sichere Entfernung des Dorns aus dem Hülsenkern der ersten verbrauchten Folienrolle möglich.

Von Vorteil ist die Dornrückzugsvorrichtung mit den Spannmitteln um ihre Achse drehbar und dadurch der Dorn an bzw. von einem Folienrollenhalterarm der Folienabrollvorrichtung drehbar festlegbar bzw. lösbar.

Eine zentrische Lagerung der Folienrolle auf dem Dorn wird beispielsweise dadurch gewährleistet, daß der Dorn an einem Fußabschnitt von einer konischer Verdickung umfaßt ist und in einem Kopfabschnitt aus der Mantelfläche des Dorns herausragende, unter Federspannung stehende umfangsmäßig verteilte Nasen aufweist.

Nach einer anderen vorteilhaften Ausgestaltung der Erfindung sind der Hülsenkernhalter und die Dornrückzugsvorrichtung bezüglich einer gemeinsamen Achse vertikal gegeneinander verschiebbar an dem Folienrollentransporter angeordnet. Dadurch ist gewährleistet, daß der Hülsenkern der ersten Folienrolle während der Entfernung des Dorns durch den Hülsenkernabnehmer sicher fixiert wird.

Von Vorteil weist die Folienschweißvorrichtung einen insbesondere ein- und ausfahrbaren Siegelstempel auf, dem ein auf der Folienabrollvorrichtung angeordneter Siegelstempelanschlag zugeordnet ist.

Eine sichere Herstellung der Folienschweißstelle wird dadurch gewährleistet, daß während des Folienrollenwechsels der Siegelstempel und der Siegelstempelanschlag einander unmittelbar benachbart gegenüber liegen und zwischen beiden das Folienende der ersten Folienrolle und der Folienanfang der zweiten Folienrolle angeordnet sind.

Nach einem weiteren vorteilhaften Merkmal der Erfindung, ist an der zweiten Folienrolle eine abnehmbare Folienhalteklammer mit zwei von der zweiten Folienrolle abstehenden Federarmen festlegbar und zwischen deren beiden Enden der abgerollte Folienanfang der zweiten Folienrolle fixierbar. Dadurch, daß der Folienanfang durch die Folienhalteklammer fahnenartig von der zweiten Folienrolle abstehend fixiert wird, können der Folienanfang der zweiten Folienrolle und das Folienende der ersten Folienrolle äußerst einfach während des Folienrollenwechsels durch Bewegung des Folienrollentransporters relativ zu der Folienabrollvorrichtung parallel zueinander angeordnet und miteinander verschweißt werden.

Von Vorteil weist die Folienhalteklammer einen unterbrochenen Federring auf, der durch Kompression in den Hülsenkern der Folienrolle einklemmbar ist, wobei die Federarme von den Enden des Federringes über die Folienrolle einander kreuzend in etwa radial oder tangential nach außen von der Folienrolle abstehen. Hierdurch ist ein einfaches Anbringen der Folienhalteklammer an dem Hülsenkern wie auch ein maschinelles Entfernen der Folienhalteklammer von dem Hülsenkern ohne weiteres möglich.

Nach einer anderen Weiterbildung der Erfindung weist die Folienhalteklammer einen im wesentlichen U-förmigen Haltebügel auf, dessen U-Schenkel an der Innenwand des Hülsenkerns und der Außenfläche der zweiten Folienrolle klemmend anlegbar sind, wobei die Federarme einander scherenartig kreuzend in etwa tangential nach außen von der zweiten Folienrolle abstehen.

Es hat sich als vorteilhaft erwiesen, daß die Federarme sich etwa 40 cm ± 10 cm von dem Zentrum der Folienrolle eines normalen Durchmessers bis zu etwa 30 cm nach außen erstrecken Sofern sogenannte Großrollen mit einem Durchmesser von 50 cm oder mehr zur Verwendung kommen, ist der Einsatz von Folienhalteklammern mit längeren Federarmen erforderlich.

Eine vorteilhafte Ausgestaltung der Erfindung besteht auch darin, daß die Federarme ausgehend von einem ersten Abschnitt zur lösbaren Befestigung der Folienhalteklammer an der zweiten Folienrolle in einem zweiten Abschnitt und einem vierten Abschnitt im wesentlichen parallel zueinander verlaufen, in einem mittleren dritten Abschnitt einander kreuzen und in einem fünften Abschnitt mit Greifklauen oder dergleichen zur Fixierung des Folienanfangs versehen sind.

Eine einfache Art zur Freigabe des Folienanfangs durch die Folienhalteklammer und eine Entfernung der Folienhalteklammer besteht darin, daß der Folientransportschlitten einen Greifer zur Betätigung der Folienhalteklammer aufweist, mit dem die Federarme zur Freigabe des Folienanfangs spreizbar und die Folienhalteklammer von der zweiten Folienrolle abnehmbar ist.

Dabei wirkt der Greifer z. B. in einem Bereich zwischen dem Federring bzw. Haltebügel und dem Kreuzungspunkt auf die Federarme ein. Werden in diesem Bereich die Federarme durch den Greifer zusammengedrückt, bewegen sich die Greifklauen der Federarme auseinander, wobei damit einhergehend der Federring komprimiert wird und die Folienhalteklammer leicht aus dem Hülsenkern entnehmbar ist.

Ein einfacher Aufbau der Schneidvorrichtung besteht darin, daß sie um eine Drehachse schwenkbare Halterarme aufweist, zwischen deren freien Enden ein heißer Draht gespannt ist. Des weiteren ist es u. U. vorteilhaft, anstelle des heißen Drahtes eine mechanische Schneidvorrichtung, z. B. mit einer durch einen Linearzylinder betätigten Klinge einzusetzen.

Die erfindungsgemäße Vorrichtung wird in vorteilhafter Weise derart gesteuert bzw. betätigt, daß man den Folientransporter mit einer an dem zweiten Folienrollenhalter festgelegten zweiten Folienrolle, deren Folienanfang mittels der Folienhalteklammer von der zweiten Folienrolle abstehend fixiert ist, so vertikal anhebt und auf die Folienabrollvorrichtung horizontal hinbewegt, daß der Hülsenkernabnemer oberhalb des Hülsenkerns der ersten aufgebrauchten Folienrolle positioniert ist, daß man dann den Hülsenkernabnehmerhalter absenkt, so daß der Hülsenkern der ersten Folienrolle und die zweite Folienrolle auf gleichem Niveau liegen, wobei der Hülsenkernabnehmer in den Hülsenkern der ersten Folienrolle eintaucht, daß man den Hülsenkern der ersten Folienrolle an dem Hülsenkernabnehmer festlegt, die Dornrückzugsvorrichtung anhebt, den Dorn mittels der Dornrückzugsvorrichtung aus der ersten Folienrolle entfernt, daß man dann den Folienrollentransporter horizontal verschiebt bis die zweite Folienrolle oberhalb des abgesenkten Dornes positioniert ist und Folienanfang und Folienende benachbart wenigstens annähernd parallel zueinander liegen, daß man die Folienschweißvorrichtung zur Herstellung einer Schweißstelle zwischen Folienanfang der zweiten Folienrolle und Folienende der ersten Folienrolle betätigt, mittels der Schneidvorrichtung das Folienende zwischen der Schweißstelle und der ersten Folienrolle durchtrennt, den Dorn mittels der Dornrückzugsvorrichtung in den Hülsenkern der zweiten Folienrolle einführt, mittels eines Greifers die Folienhalteklammer zunächst öffnet und anschließend von der zweiten Folienrolle abhebt, wobei der Folienrollenhalter die zweite Folienrolle freigibt, daß man den Folienrollentransporter vertikal anhebt und horizontal in Richtung der Sammel-/Vorratsstation zurückbewegt, daß der zweite Folienrollenhalter oberhalb der nächsten zweiten Folienrolle zu liegen kommt und der Hülsenkernabnehmer den Hülsenkern der ersten Folienrolle und der Greifer die Folienhalteklammer freigeben, und daß man den Folientransporter absenkt und die zweite Folienrolle an dem zweiten Folienrollenhalter festlegt, um für eine neuen Folienrollenwechsel zur Verfügung zu stellen. Hierdurch läßt sich z. B. ein Palettenwickler auch beim Folienrollenwechsel weitgehend ohne Bedienungspersonal bei kurzen Stillstandszeiten betreiben. Es muß lediglich dafür gesorgt werden, daß in der Sammel-/Vorratsstation Folienrollen in ausreichender Zahl vorhanden sind, wobei die Folienrollen mit der Folienhalteklammer zur Fixierung des bestehenden Folienanfangs bestückt sind. Die vom Folienrollentransporter in der Sammel-Vorratsstationen freigegebenen Folienhalterklammern werden in einem Behälter gesammelt und wieder verwendet. Ebenso werden die verbrauchten Hülsenkerne der verbrauchten Folienrollen gesammelt und der weiteren Verwertung zugeführt.

Es zeigen:
- Fig. 1 a, b 2 a, b 3 a, b: eine schematische Darstellung der Folienrollenwechselvorrichtung in Seitenansicht und Draufsicht während verschiedener Phasen des Wechselvorganges nach einem Ausführungsbeispiel der Erfindung,
- Fig. 4 a, b: eine vergrößerte Darstellung eines erfindungsgemäßen Folienrollenhalters in Seitenansicht,
- Fig. 5 a - c: den Dorn und die Dornrückzugsvorrichtung in Seitenansicht während verschiedener Phasen des Wechselvorganges,
- Fig. 5 d: eine Draufsicht auf den Dorn und den Folienrollenhalterarm,
- Fig. 6 a, b: eine Draufsicht und eine Seitenansicht einer ersten Ausführungsform der Folienhalteklammer,
- Fig. 7: eine zweite Ausführungsform der Folienhalteklammer in Draufsicht,
- Fig. 8: eine dritte Ausführungsform der Folienhalteklammer in Draufsicht, und
- Fig. 9: eine weitere Ausführungsform des Klemmelements in Draufsicht.

In den Fig. 1 bis 3 ist in drei Arbeitsphasen eine Vorrichtung 10 zum Wechseln von Folienrollen 17, 38 dargestellt, wie sie beispielsweise für Palettenwickler mit Vorteil Anwendung findet. Zum Wechseln einer ersten, auf der Folienabrollvorrichtung 12 gelagerten Folienrolle 17 bzw. nach deren Aufbrauch des verbleibenden Hülsenkerns 18 gegen eine zweite neue Folienrolle 38 ist ein als Wagen oder Schlitten ausgebildeter Folienrollentransporter 14 zwischen einer Sammel-/Vorratsstation 15 und der Folienabrollvorrichtung 12 horizontal und vertikal relativ zu letzterer positionierbar.

Die Folienabrollvorrichtung 12 weist einen Folienrollenhalterarm 64 auf, der einen vertikal angeordneten Dorn 16 trägt. Der Dorn 16 dient zur Lagerung der ersten Folienrolle 17, deren Hülsenkern 18 auf den Dorn 16 aufsetzbar und von diesem abnehmbar ist. Auf der Folienabrollvorrichtung 12 sind ferner eine Bremsrolle 24 sowie zwei Umlenkrollen 20, 22 vorgesehen. Die Folie der ersten Folienrolle 17 umschlingt die Bremsrolle 24 sowie die Umlenkrolle 22. Zwischen den beiden Umlenkrollen 20, 22 ist ein Siegelstempelanschlag 26 angeordnet.

Die höhenverfahrbar gelagerte Folienabrollvorrichtung 12 als Ganzes ist z. B. entweder stationär in einem Palettenwickler aufgestellt, wenn das zu verpackende Gut auf einem der Folienabrollvorrichtung 12 zugeordneten Drehtisch positioniert ist, oder aber auf einem Rotorarm eines Palettenwicklers untergebracht, mit Hilfe dessen die Folienabrollvorrichtung 12 unter Abzug der Folienbahn als Ganzes um das zu verpackende Gut herumbewegt wird. Gegen Ende der Folienbahn muß der verbleibende Hülsenkern 18 unter Unterbrechung des Wickelvorganges gegen eine neue Folienrolle 38 ausgetauscht werden.

Hierzu dient ein Folienrollentransporter 14 spezieller Art. Der Folienrollentransporter 14 trägt an einem Arm 48 einen Hülsenkernabnehmer 30 für den Hülsenkern 18 der ersten Folienrolle 17 auf der Folienabrollvorrichtung 12 und einen Folienrollenhalter 31 für die zweite Folienrolle 38. Eine Rückzugsvorrichtung 28 für den Dorn 16 ist unterhalb des Hülsenkernabnehmers 30 an einem weiteren Arm des Folienrollentransporters 14 befestigt. Die Rückzugsvorrichtung 28 und der Hülsenkernabnehmer 30 sind bezüglich einer gemeinsamen geometrischen Achse 33 in vertikaler Richtung gegeneinander verschiebbar. Seitlich versetzt des Folienrollenhalters 31 trägt der Folienrollentransporter 14 eine Folienschweißvorrichtung 39 mit wenigstens einem, insbesondere zwei oder mehreren vertikal übereinander angeordneten Siegelstempeln 40, 42. Des weiteren ist auf dem Folientransporter 14 eine Schneidvorrichtung 36 angebracht, die an einer Drehachse 35 im Abstand voneinander angeordnete und mit dieser schwenkbare Halterarme 37 aufweist. Zwischen den freien Enden der Haltearme 37 ist ein aufheizbarer Draht zur Durchtrennung des Folienendes 44 der ersten Folienrolle 17 gespannt. Dazu wird die Schneidvorrichtung 36 zwischen dem Hülsenkernabnehmer 30 und dem Folienrollenhalter 31 hindurch auf das Folienende 44 hingeschwenkt.

Auf dem Arm 48 des Folienrollentransporters 14 ist ferner ein Greifer 34 angeordnet, mit Hilfe welchem die Federarme 70, 72 einer Folienhalteklammer 32 an der zweiten Folienrolle 38 beaufschlagbar sind. Die Folienhalteklammer 32 wird auf jede neue zweite Folienrolle 38 aufgesetzt. Der Folienanfang 46 wird dabei zwischen den Kopfenden der Federarme 70, 72 eingeklemmt, so daß er fahnenartig von der zweiten Folienrolle 38 absteht.

Der Hülsenkernabnehmer 30 und die Folienrollenhalter 31 sind gemäß den Fig. 4a und 4b als an dem Arm 48 vertikal nach unten angeordnete Zapfen 49 ausgebildet. Eine in dem Kopfbereich vorgesehene dehnbare, ringförmige Manschette 56 dehnt sich bei Beaufschlagung mit Pressluft radial aus und klemmt den Hülsenkern 18 der ersten Folienrollen 17 bzw. die volle Folienrolle 38 fest. Im oberen Abschnitt weist der Zapfen 49 mehrere aus seiner Mantelfläche 55 herausragende, unter Federspannung stehende Nasen 50, 52, 54 auf. Die Nasen 50, 52, 54 sind umfangsmäßig verteilt auf der Mantelfläche 55 angeordnet.

Die Dornrückzugsvorrichtung 28 weist gemäß Fig. 5a bis 5d eine ringförmige, dehnbare Manschette 66 auf, die von einer Ausnehmung 67 an einem Fußabschnitt 57 des Dorns 16 aufnehmbar ist. Dabei ist die Manschette 66 um eine Mittelachse drehbar sowie der Dorn 16 an dem Folienrollenhaltearm 64 drehbar festlegbar bzw. lösbar. Für den Fall, daß die auftretenden Kräfte bestimmte Werte überschreiten, kann anstelle der dehnbaren Manschette 66 auch eine formschlüssige Verbindung zwischen dem Dorn und der Dornrückzugsvorrichtung vorgesehen sein. Hierzu kann ein Vierkant vorgesehen werden, der in eine entsprechende Ausnehmung in dem unteren Teil des Dorns eingreift. Eine Seite des Vierkants weist zur Festlegung des Dorns eine herausragende, federbelastete Kugelraste auf, die ähnlich wie die Haltemittel einer Nuß/Ratsche-Verbindung ausgebildet ist.

An dem Fußabschnitt 57 ist der Dorn 16 von einer konischen Verdickung 63 umfaßt und weist in einem Kopfabschnitt 45 aus dessen Mantelfläche 65 herausragende, unter Federspannung stehende, umfangsmäßig verteilte Nasen 58, 60, 62 auf.

Die auf eine volle Folienrolle 38 aufsteckbare Folienhalteklammer 32 weist nach einer ersten Ausführungsform gemäß Fig. 6a, b als Klemmelement zur klemmenden Festlegung an der Folienrolle 38 einen unterbrochenen Federring 68 auf. Die Federarme 70, 72 erstrecken sich von den Enden des Federringes 68 oberhalb der Folienrolle 38 einander kreuzend in etwa radial oder tangential zu der Folienrolle 38 nach außen.

Nach einer weiteren Ausführungsform gemäß Fig. 7 weist die Folienhalteklammer 32 als Klemmelement einen im wesentlichen U-förmigen Haltebügel 90 auf, dessen U-Schenkel an der Innenwand 89 des Hülsenkerns 18 und der Außenfläche 91 der zweiten Folienrolle 38 klemmend anlegbar sind. Die Federarme 70, 72 stehen einander scherenartig kreuzend in etwa tangential oberhalb der nach außen weisenden Folienrolle 38 ab.

Gemeinsam ist den beiden Ausführungsformen der Folienhalteklammer 32, daß diese in einem ersten Abschnitt 74 ein Klemmelement zur klemmenden Festlegung an der zweiten Folienrolle 38 aufweist, an welches sich seitlich die beiden Federarme 70, 72 anschließen. Die Federarme 70, 72 sind einem zweiten Abschnitt 76 und in einem vierten Abschnitt 80 in etwa parallel zueinander ausgerichtet und überkreuzen sich in einem mittleren dritten Abschnitt 78 an einem Kreuzungspunkt 79. An einem vorderen fünften Abschnitt 82 der Federarme 70, 72 sind Greifklauen 84, 86 oder dergleichen zum Festklemmen des Folienanfangs 46 der zweiten Folienrolle 38 vorgesehen.

Nach der ersten Ausführungsform besitzen der Federarm 72 eine erste Abbiegung 92 zwischen dem zweiten Abschnitt 76 und dem dritten Abschnitt 78, der Federarm 70 eine erste Abbiegung 96 zwischen dem dritten Abschnitt 78 und dem vierten Abschnitt 80 sowie beide Federarme 70, 72 jeweils eine zweite Abbiegung 94, 98 zwischen dem vierten Abschnitt 80 und dem fünften Abschnitt 82.

Die Federarme 70, 72 sind zueinander vertikal versetzt an dem Klemmelement angeordnet. Die Greifklauen 84, 86 oder dergleichen stehen im wesentlichen rechtwinklig nach unten gerichtet von dem fünften Abschnitt 82 der Federarme 70, 72 ab. Mit einer Länge etwa 40 cm ± 10 cm erstrecken die Federarme 70, 72 sich von dem Zentrum der zweiten Folienrolle 38 nach außen.

Der Greifer 34 zur Betätigung der Folienhalteklammer 32 wirkt in einem Bereich 88 zwischen dem Klemmelement und dem Kreuzungspunkt 79 auf die Federarme 70, 72 ein. Durch die Einwirkung des Greifers 34 auf den Bereich 88 der Federarme 70, 72 werden diese im fünften Abschnitt 82 gespreizt und der Folienanfang 46 der zweiten Folienrolle 38 freigegeben. Mit der Spreizung der äußeren Abschnitte der Federarme 70, 72 der Folienhalteklammer 32 wird gleichzeitig der Federring 68 zusammengedrückt und kann dadurch vor Wickelbeginn selbsttätig mittels des Greifers 34 aus dem Hülsenkern 18 der zweiten Folienrolle 38 herausgezogen werden.

Nach dem Ausführungsbeispiel der Fig. 8 sind die Federarme 70, 72 in etwa parallel zueinander ausgerichtet und in einem mittleren, dritten Abschnitt 78 mittels einer Fixierungsvorrichtung 100 miteinander verbunden. Die Fixierungsvorrichtung 100 besteht aus einer an einem Federarm 72 angeordneten Haltelasche 102, an der der andere Federarm 70 fest, drehbar oder schwenkbar angebracht ist. Im Bereich des zweiten Abschnitts 76 weist der Federarm 70 eine Durchtrennung 104 auf. Das Klemmelement ist als unterbrochener Federring 68 ausgebildet.

Ein Greifer 34 zur Betätigung der Folienhalteklammer 32 wirkt in einem Bereich 88 zwischen dem Klemmelement und dem Kreuzungspunkt 79 bzw. der Fixierungsvorrichtung 100 auf die Federarme 70, 72 ein. Durch die Einwirkung des Greifers 34 auf den Bereich 88 der Federarme 70, 72 werden diese im fünften Abschnitt 82 gespreizt und der Folienanfang 46 der zweiten Folienrolle 38 freigegeben. Mit der Spreizung der äußeren Abschnitte der Federarme 70, 72 der Folienhalteklammer 32 wird gleichzeitig der Federring 68 zusammengedrückt und kann dadurch vor Wickelbeginn selbständig mittels des Greifers 34 aus dem Hülsenkern 18 der zweiten Folienrolle 38 herausgezogen werden.

Nach der Ausführungsform der Fig. 9 kann das Klemmelement auch als kreisförmige Scheibe 106 ausgebildet sein, an deren Umfangswandabschnitt ein oder mehrere federbelastete Kugeln 108 sowie, in der Fig. 4 nicht dargestellt, die Federarme 70, 72 nach einem der Ausführungsbeispiele angeordnet sind.

Die Vorrichtung 10 zum Wechseln des Hülsenkerns 18 der verbrauchten Folienrolle 17, 38 gegen eine neue Folienrolle arbeitet wie folgt:

Mittels eines Sensors auf der Folienabrollvorrichtung 12 wird festgestellt, daß die erste Folienrolle 17 verbraucht und nur noch einige Lagen Folie auf dem Hülsenkern 18 vorhanden sind. Mittels einer Steuerung wird der Folienverbraucher, z. B. die Palettenwickler gestoppt und ggf. die Folienabrollvorrichtung 12 in eine Grundposition, insbesondere in die untere Endstellung, gefahren. Das Folienende 44 der ersten Folienrolle 17 ist also noch auf den Hülsenkern 18 aufgewickelt. In der Sammel-/Vorratsstation 15 stehen eine Anzahl neuer Folienrollen 38 z. B. auf einem Förderband bereit, um mittels des Folienrollentransporters 14 zur Folienabrollvorrichtung 12 transportiert zu werden. Jede neue Folienrolle 38 ist mit einer Folienhalteklammer 32 versehen, die den Folienanfang 46 klemmend fixiert, so daß dieser über eine Länge von etwa 30 cm fahnenartig von der Folienrolle 38 absteht. Die Folienhalteklammer 32 ist je nach Ausführungsform entweder mittels des Federringes 68 in dem Hülsenkern 18 oder mittels des Haltebügels 90 an der Innenwand 89 des Hülsenkerns 18 und der Außenfläche 91 der Folienrolle fixiert.

Der Folienrollentransportschlitten 14 fährt an eine bereitstehende neue Folienrolle 38 so heran, daß der Folienrollenhalter 31 über dem Hülsenkern 18 der neuen Folienrolle 38 positioniert wird. Danach senkt man den Folienrollentransporter 14 bzw. den Folienrollenhalter 31 ab, daß der zweite Folienrollenhalter 31 in den Hülsenkern 18 eintaucht. Nach einer Dehnung der Manschette 56 beispielsweise durch Beaufschlagung derselben mit Pressluft ist die neue Folienrolle 38 an dem Folienrollenhalter 38 festgelegt.

Der Folienrollentransporter 14 wird nachfolgend nach oben und in Richtung der Folienabrollvorrichtung 12 bewegt, bis der Hülsenkernabnehmer 30 oberhalb des Hülsenkerns 18 der ersten verbrauchten Folienrolle 17 positioniert ist.

Anschließend senkt sich der Hülsenkernabnehnmer 30 ab und taucht in den Hülsenkern 18 der ersten Folienrolle 17 ein. Die Manschette des Hülsenabnehmers 30 wird zur Fixierung des Hülsenkerns 18 der ersten Folienrolle 17 gedehnt. Der fast leere Hülsenkern 18 der ersten Folienrolle 17 und die zweite Folienrolle, 38 sind nun hintereinander auf gleicher Höhe positioniert. Gleichzeitig wird die Rückzugsvorrichtung 28 angehoben und die Manschette 66 in die Ausnehmung 67 in dem Fußabschnitt 57 des Dorns 16 eingeführt. Nach Dehnung der Manschette 66 beispielsweise durch Beaufschlagung von Pressluft, und Drehung der Rückzugsvorrichtung jedenfalls im Bereich der Manschette 66 um ihre Achse wird der Dorn 16 von dem Folienrollenhaltearm 64 gelöst und nach unten aus dem Hülsenkern 18 der ersten Folienrolle 17 herausgezogen, während dieser von oben von dem Hülsenkernabnehmer 30 gehalten wird.

Dann wird der Folientransporter 14 so verschoben, daß der Folienrollenhalter 31 mit der zweiten Folienrolle 38 oberhalb des abgesenkten Dornes 16 angeordnet ist. Der Folienanfang 46 der zweiten Folienrolle 38 verläuft nun nahezu parallel zu dem Folienende 44 der ersten Folienrolle 17. Die Folienschweißvorrichtung 39 wird zur Herstellung einer Folienschweißstelle 47 zwischen dem Folienanfang 46 und dem Folienende 44 betätigt. Hierzu werden die Siegelstempel 40, 42 in Richtung des Siegelstempelanschlages 26 bewegt und verschweißen den Folienanfang 46 und das Folienende 44 miteinander. Die Schneidvorrichtung 36 wird anschließend um die Drehachse 35 geschwenkt und durchtrennt das Folienende 44 zwischen der Folienschweißstelle 47 und der ersten Folienrolle 17.
Während des Schneidvorganges wird das Folienende 44 durch Anlage an der Umlenkrolle 20 in einer definierten Position gehalten. Nach Durchtrennung des Folienendes 44 führt man den Dorn 16 durch Anheben der Rückzugsvorrichtung 28 in den Hülsenkern 18 der zweiten Folienrolle 38 ein und verriegelt den Dorn 16 durch Drehung der Manschette 66 mit dem Folienrollenhalterarm 64.

Der Greifer 34 an dem Arm 48 öffnet die Folienhalteklammer 32 durch Druckausübung in dem Bereich 88, so daß die Federarme 70, 72 geöffnet werden und den Folienanfang 46 freigeben. Durch Anheben des Folientransporters 14 in die obere Position wird die Folienhalteklammer 32 aus der zweiten Folienrolle 38 entfernt.

Der Folienrollentransporter 14 wird wieder in Richtung der Sammel-/Vorratsstation 15 bewegt und der Folienrollenhalter 31 über dem Hülsenkern 18 einer weiteren zweiten Folienrolle 38 positioniert. Der Greifer 34 öffnet sich und gibt die Folienhalteklammer 32 zur Aufnahme in einen Sammelbehälter frei. Die Manschette 56 des Hülsenkernabnehmers 30 wird zusammengezogen und gibt den Hülsenkern 18 der ersten Folien rolle 17 zur Aufnahme in einem weiteren Sammelbehälter frei.

Nach Verbrauch der zweiten Folienrolle 38 beginnt der Steuerungsablauf der Folienrollenwechselvorrichtung von vorn.

### Bezugszeichenliste:

- 10: Vorrichtung
- 12: Folienabrollvorrichtung
- 14: Folienrollentransporter
- 15: Sammel-/Vorratsstation
- 16: Dorn
- 17: erste Folienrolle (alt)
- 18: Hülsenkern
- 20: Umlenkrolle
- 22: Umlenkrolle
- 24: Bremsrolle
- 26: Siegelstempelanschlag
- 28: Rückzugsvorrichtung
- 30: Hülsenkernabnehmer
- 31: Folienrollenhalter (für 38)
- 32: Folienhalteklammer
- 33: Achse
- 34: Greifer
- 35: Drehachse
- 36: Schneidvorrichtung
- 37: Haltearm
- 38: zweite Folienrolle (neu)
- 39: Folienschweißvorrichtung
- 40: Siegelstempel
- 42: Siegelstempel
- 44: Folienende
- 45: Kopfabschnitt
- 46: Folienanfang
- 47: Folienschweißstelle
- 48: Arm
- 49: Zapfen
- 50 - 54: Nasen (unter Federvorspannung)
- 55: Mantelfläche
- 56: dehnbare Manschette
- 57: Fußabschnitt
- 58 - 62: Nasen (unter Federvorspannung)
- 63: Verdickung
- 64: Folienrollenhaltearm
- 65: Mantelfläche
- 66: dehnbare Manschette
- 67: Ausnehmung
- 68: Federring
- 70: Federarm
- 72: Federarm
- 74: erster Abschnitt
- 76: zweiter Abschnitt
- 78: dritter Abschnitt
- 79: Kreuzungspunkt
- 80: vierter Abschnitt
- 82: fünfter Abschnitt
- 84: Greifklaue
- 86: Greifklaue
- 88: Bereich
- 89: Innenwand
- 90: Haltebügel
- 91: Außenwand
- 92: erste Abbiegung
- 94: zweite Abbiegung
- 96: erste Abbiegung
- 98: zweite Abbiegung
- 100: Fixierungsvorrichtung
- 102: Haltelasche
- 104: Durchtrennung
- 106: Scheibe
- 108: Kugeln

## Patentansprüche

1. Vorrichtung (10) zum Wechseln von Folienrollen (17,38), insbesondere für Palettenwickler, mit einer Folienabrollvorrichtung (12), die einen vertikalen Dorn (16) zur Lagerung der einen Hülsenkern (18) aufweisenden Folienrolle (17, 38) aufweist, auf den die Folienrolle (38) aufsetzbar und von dem der leere Hülsenkern (18) abnehmbar ist, mit dem einem relativ zu der Folienabrollvorrichtung (12) positionierbaren Folienrollentransporter (14) für den Transport der Folienrollen (17, 38) zwischen einer Sammel-/Vorratsstation (15) und der Folienabrollvorrichtung (12), welcher einen Hülsenkernaufnehmer (30) für die erste verbrauchte Folienrolle (17) und einen Folienrollenhalter (31) für die zweite neue Folienrolle (38) und eine Dornrückzugsvorrichtung (28) für den Dorn (16) aufweist, wobei der Hülsenkernaufnehmer (30) und der Folienhalter (31) jeweils an einem Arm (48) des Folienrollentransporters (14) hängend angeordnet sind.

2. Vorrichtung nach Anspruch 1, **dadurch gekennzeichnet, daß** der Folienrollentransporter (14) eine Folienschweißvorrichtung (39) zum Herstellen einer Schweißstelle (47) zwischen dem Folienanfang (46) der zweiten Folienrolle (38) und dem Folienende (44) der ersten Folienrolle (17) sowie eine Schneidvorrichtung (36) zum Durchtrennen des Folienendes (44) zwischen der Folienschweißstelle (47) und der ersten Folienrolle (17) aufweist.

3. Vorrichtung nach Anspruch 1 oder 2, **dadurch gekennzeichnet, daß** der Hülsenkernaufnehmer (30) und der Folienrollenhalter (31) jeweils als aufspreizbarer, beispielsweise eine mittels Pressluft dehnbare, ringförmige Manschette (56) oder dgl. Spannmittel aufweisender anhebbarer und absenkbarer Zapfen ausgebildet ist.

4. Vorrichtung nach Anspruch 3, **dadurch gekennzeichnet, daß** an dem Zapfen (49) mehrere aus der Mantelfläche (55) des Zapfens (49) herausragende, unter Federspannung stehende Nasen (50, 52, 54) umfangsmäßig verteilt angeordnet sind.

5. Vorrichtung nach einem der Ansprüche 1 bis 4, **dadurch gekennzeichnet, daß** die Dornrückzugsvorrichtung (28) eine ringförmige, dehnbare Manschette (66) oder dgl. Spannmittel, z. B. einen Vierkant mit einer seitlich herausragenden, federbelasteten Kugelraste, aufweist, welche in einer Ausnehmung (67) eines Fußabschnitts (57) des Dorns (16) kraftschlüssig oder formschlüssig aufnehmbar sind.

6. Vorrichtung nach Anspruch 5, **dadurch gekennzeichnet, daß** die Dornrückzugsvorrichtung (28) um eine Mittelachse drehbar und dadurch der Dorn (16) an bzw. von einem Folienrollenhalter (64) der Folienabrollvorrichtung (12) drehbar festlegbar bzw. lösbar ist.

7. Vorrichtung nach einem der vorhergehenden Ansprüche, **dadurch gekennzeichnet, daß** der Dorn (16) an dem Fußabschnitt (57) von einer konischen Verdickung (63) umfaßt ist und in einem Kopfabschnitt (45) aus der Mantelfläche (65) des Dorns (16) herausragende, unter Federspannung stehende, umfangsmäßig verteilte Nasen (58, 60, 62) aufweist.

8. Vorrichtung nach einem der vorhergehenden Ansprüche, **dadurch gekennzeichnet, daß** der Hülsenkernaufnehmer (30) und die Dornrückzugsvorrichtung (28) auf einer gemeinsamen Achse (33) vertikal gegeneinander verstellbar an dem Folienrollentransporter (14) angeordnet sind.

9. Vorrichtung nach einem der vorhergehenden Ansprüche, **dadurch gekennzeichnet, daß** die Folienschweißvorrichtung (39) einen insbesondere ein- und ausfahrbaren Siegelstempel (40, 42) aufweist, dem ein auf der Folienabrollvorrichtung (12) angebrachter Siegelstempelanschlag (26) zugeordnet ist.

10. Vorrichtung nach einem der vorhergehenden Ansprüche, **dadurch gekennzeichnet, daß** während des Folienrollenwechsels der Siegelstempel (40, 42) und der Siegelstempelanschlag (26) einander unmittelbar benachbart gegenüberliegen und zwischen beiden das Folienende (44) der ersten Folienrolle (17) und der Folienanfang (46) der zweiten Folienrolle (38) hindurchgeführt sind.

11. Vorrichtung nach einem der vorhergehenden Ansprüche, **dadurch gekennzeichnet, daß** an der zweiten Folienrolle (38) eine abnehmbare Folienhalteklammer (32) mit zwei von der Folienrolle (38) abstehenden Federarmen (70, 72) und zwischen den Enden der Federarme (70, 72) der abgerollte Folienanfang (46) der zweiten Folienrolle (38) fixierbar ist.

12. Vorrichtung nach Anspruch 11, **dadurch gekennzeichnet, daß** die Folienhalteklammer (32) einen unterbrochenen Federring (68) aufweist, der in den Hülsenkern (18) der zweiten Folienrolle (38) einklemmbar ist, wobei die Federarme (70, 72) von den Enden des Federringes (68) über die zweite Folienrolle (38) einander kreuzen und in etwa radial oder tangential nach außen von der zweiten Folienrolle (38) abstehen.

13. Vorrichtung nach Anspruch 11, **dadurch gekennzeichnet, daß** die Folienhalteklammer (32) einen im wesentlichen U-förmigen Haltebügel (90) aufweist, dessen U-Schenkel an der Innenwand (89) des Hülsenkerns (18) und der Außenfläche (91) der zweiten Folienrolle (38) klemmend anlegbar sind, wobei die Federarme (70, 72) einander scherenartig kreuzend in etwa tangential nach außen von der zweiten Folienrolle (38) abstehen und zwischen sie den Folienanfang (46) klemmend aufnehmen.

14. Vorrichtung nach einem der Ansprüche 11 bis 13, **dadurch gekennzeichnet, daß** die Federarme (70, 72) sich etwa 40 cm ± 10 cm, gegebenenfalls um mehr, von dem Zentrum der zweiten Folienrolle (38) nach außen erstrecken.

15. Vorrichtung nach einem der Ansprüche 11 bis 14, **dadurch gekennzeichnet, daß** die Federarme (70, 72) ausgehend von einem ersten Abschnitt (74) zur lösbaren Befestigung der Folienhalteklammer (32) an der zweiten Folienrolle (38) in einem zweiten Abschnitt (76) und einem vierten Abschnitt (80) im wesentlichen parallel zueinander verlaufen, in einem mittleren dritten Abschnitt (78) einander kreuzen und in einem fünften Abschnitt (82) mit Greifklauen (84, 86) oder dergleichen zur Fixierung des Folienanfangs (46) versehen sind.

16. Vorrichtung nach einem der vorhergehenden Ansprüche, **dadurch gekennzeichnet, daß** der Folienrollentransporter (14) einen Greifer (34) zur Betätigung der Folienhalteklammer (32) aufweist, mit dem die Federarme (70, 72) der Folienhalteklammer (32) zur Freigabe des Folienanfangs (46) spreizbar und die Folienhalteklammer (32) von der zweiten Folienrolle (38) abnehmbar sind.

17. Vorrichtung nach Anspruch 16, **dadurch gekennzeichnet, daß** der Greifer (34) in einem Bereich (88) zwischen dem Federring (68) bzw. Haltebügel (90) und dem Kreuzungspunkt (79) auf die Federarme (70, 72) einwirkt.

18. Vorrichtung nach einem der vorhergehenden Ansprüche, **dadurch gekennzeichnet, daß** die Schneidvorrichtung (36) um eine gemeinsame Drehachse (35) schwenkbare Haltearme (37) aufweist, zwischen deren freien Enden ein heißer Draht gespannt ist.

19. Vorrichtung nach einem der vorhergehenden Ansprüche, **dadurch gekennzeichnet, daß** die Schneidvorrichtung (36) als mechanische Schneidvorrichtung, insbesondere als durch einen Linearzylinder betätigte Klinge ausgebildet ist.

20. Verfahren zum Betreiben einer Vorrichtung nach einem der vorhergehenden Ansprüche, **dadurch gekennzeichnet, daß** man den Folienrollentransporter (14) mit einer auf dem zweiten Folienrollenhalter (31) festgelegten zweiten Folienrolle (38), deren Folienanfang (46) mittels der Folienhalteklammer (32) von der zweiten Folienrolle (38) abstehend fixiert ist, so vertikal anhebt und auf die Folienabrollvorrichtung (12) horizontal zubewegt, daß der Hülsenkernaufnehmer (30) oberhalb des Hülsenkerns (18) der ersten Folienrolle (17) positioniert ist, daß man den Hülsenkernaufnehmer (30) absenkt, so daß die zweite Folienrolle (38) auf gleichem Niveau liegt, wie der Hülsenkern (18) der ersten Folienrolle (17), wobei der Hülsenkernaufnehmer (30) in den Hülsenkern (18) der ersten Folienrolle (17) eintaucht, daß man den Hülsenkern (18) der ersten Folienrolle (17) an dem Hülsenkernabnehmer (30) festlegt, die Rückzugsvorrichtung (28) anhebt, den Dorn (16) mittels der Dornrückzugsvorrichtung (28) aus dem Hülsenkern (18) der ersten Folienrolle (17) nach unten heranszieht, daß man dann den Folienrollentransporter (14) horizontal verschiebt bis die zweite Folienrolle (38) oberhalb des abgesenkten Dornes (16) positioniert ist und Folienanfang (46) und Folienende (44) wenigstens annähernd parallel zueinander liegen, daß man eine Folienschweißvorrichtung (39) zur Herstellung einer Schweißstelle (47) zwischen dem Folienanfang (46) und dem Folienende (44) betätigt, mittels der Schneidvorrichtung (36) das Folienende (44) zwischen der Schweißstelle (47) und der ersten Folienrolle (17) durchtrennt, den Dorn (16) mittels der Dornrückzugsvorrichtung (28) in den Hülsenkern (18) der zweiten Folienrolle (38) einführt, mittels eines Greifers (34) die Folienhalteklammer (32) zunächst öffnet und anschließend von der zweiten Folienrolle (38) entfernt, wobei der zweite Folienrollenhalter (31) die zweite Folienrolle (38) freigibt, daß man den Folienrollentransporter (14) vertikal anhebt und horizontal in Richtung der Sammel-/Vorratsstation (15) bewegt, bis der zweite Folienrollenhalter (31) oberhalb einer nächsten zweiten Folienrolle (38) positioniert ist und der Hülsenkernabnehmer (30) den Hülsenkern (18) der ersten Folienrolle (17) und der Greifer (34) die Folienhalteklammer (32) freigeben, und daß man den Folienrollentransporter (14) absenkt und die zweite Folienrolle (38) an dem zweiten Folienrollenhalter (31) festlegt, um für den Transport zu der Folienabwickelvorrichtung (12) bereit zu stehen.

## Claims

1. Device (10) for changing foil rolls (17, 38), in particular for pallet wrappers, with a foil unwinding device (12) which has a vertical mandrel (16) to store the foil roll (17, 38) with a core (18), on which mandrel the foil roll (38) can be placed and from which the empty core (18) can be removed, with the foil roll transporter (14) positionable in relation to the foil unwinding device (12) for transporting the foil rolls (17, 38) between a collection/storage station (15) and the foil unroller device (12), which has a core holder (30) for the first consumed foil roll (17) and a foil roll holder (31) for the second new foil roll (38) and a mandrel retraction device (28) for the mandrel (16), where the core holder (30) and the foil holder (31) are each arranged suspended on an arm (48) of the foil roll transporter (14).

2. Device according to claim 1, characterised in that the foil roll transporter (14) has a foil welding device (39) to produce a weld joint (47) between the start of the foil (46) on the second foil roll (38) and the end of the foil (44) on the first foil roll (78), and a cutting device (36) to cut the foil end (44) between the foil weld joint (47) and the first foil roll (17).

3. Device according to claim 1 or 2, characterised in that the core holder (30) and the foil roll holder (31) are each formed as a spreadable annular sleeve (56) which can for example be expanded by means of compressed air, or as raisable and lowerable pegs with similar clamping means.

4. Device according to claim 3, characterised in that several lugs (50, 52, 54) under spring tension projecting from the generated surface (55) of the peg (49) are arranged on the peg (49) spread around its periphery.

5. Device according to any of claims 1 to 4, characterised in that the mandrel retraction device (28) has an annular, expandable sleeve (66) or similar clamping means, e.g. a square with a spring-loaded ball catch projecting at the side which can he held firmly by interference fit or by means of the projection in a recess (67) of a base section (57) of the mandrel (16).

6. Device according to claim 5, characterised in that the mandrel retraction device (28) can be fixed or released to rotate about a central shaft and hence the mandrel (16) can be fixed or released to rotate on or off a foil roll holder (64) of the foil unroller device (12).

7. Device according to any the previous claims, characterised in that the mandrel (16) is surrounded on the base section (57) by a conical thickening (63) and has lugs (58, 60, 62) spread around its periphery under spring tension and projecting from the generated surface (65) of the mandrel in a head section (45).

8. Device according to any of the previous claims, characterised in that the core holder (30) and the mandrel retraction device (28) are arranged on a common shaft (33) adjustable vertically in relation to each other on the foil roll transporter (14).

9. Device according to any of the previous claims, characterised in that the foil welding device (39) has a sealing stamp (40, 42) which can in particular be extended and retracted and to which is allocated a sealing stamp stop (26) arranged on the foil unrolling device (12).

10. Device according to any of the previous claims, characterised in that during a foil roll change, the sealing stamp (40, 42) and the sealing stamp stop (26) lie immediately adjacent opposite each other and between the two can be introduced the foil end (44) of the first foil roll (17) and the foil start (46) of the second foil roll (38).

11. Device according to any of the previous claims, characterised in that on the second foil roll (38) can be attached a removable foil holding clamp (32) with two spring arms (70, 72) projecting from the foil roller (38) and between the ends of the spring arms (70, 72) can be attached the unrolled foil start (46) of the second foil roll (38).

12. Device according to claim 11, characterised in that the foil holder clamp (32) has an interrupted spring ring (68) which can be clamped in the core (18) of the second foil roller (38), where the spring arms (70, 72) from the ends of the spring ring (68) cross each other above the second foil roll (38) and project approximately radially or tangentially to the outside of the second foil roll (38).

13. Device according to claim 11, characterised in that the foil holding clamp (32) has an essentially U-shaped retaining bracket (90), the legs of the U of which can be placed to clamp on the inner wall (89) of the core (18) and the outer surface (91) of the second foil roll (38), where the spring arms (70, 72) cross each other scissor-like and project approximately tangentially to the outside of the second foil roll (38) and between them clamp the foil start (46).

14. Device according to any of claims 11 to 13, characterised in that the spring arms (70, 72) extend outwards by approximately 40 cm ± 10 cm, where applicable by more, from the centre of the second foil roll (38).

15. Device according to any of claims 11 to 14, characterised in that the spring arms (70, 72), starting from a first section (74) for releasable fixing of the foil holding clamp (32) on the second foil roller (38) run essentially parallel to each other in a second section (76) and a fourth section (80), cross each other in a central third section (78) and in a fifth section (82) are fitted with gripper claws (84, 86) or similar to fix the foil start (46).

16. Device according to any of the previous claims, characterised in that the foil roll transporter (14) has a gripper (34) to activate the foil holding clamp (32) with which the spring arms (70, 72) of the foil holding clamp (32) can be opened to release the start of the foil (46) and the foil holding clamp (32) can be removed from the second foil roll (38).

17. Device according to claim 16, characterised in that the gripper (34) acts on the spring arms (70, 72) in an area (88) between the spring ring (68) or retaining bracket (90) and the crossing point (79).

18. Device according to any of the previous claims, characterised in that the cutting device (36) has retaining arms (37) swivellable about a common rotational axis (35), between the free ends of which is clamped a hot wire.

19. Device according to any of the previous claims, characterised in that the cutter device (36) is formed as a mechanical cutter device, in particular as a blade activated by a linear cylinder.

20. Process for operation of a device according to any of the previous claims, characterised in that the foil roll transporter (14) with a second foil roll (38) attached on a second foil roll holder (31), the foil start (46) of which is fixed at a distance from the second roll (38) by means of a foil holding clamp (32), is raised vertically and moved horizontally onto the foil unroller device (12) such that the core holder (30) is positioned above the core (18) of the first foil roll (17), that the core holder (30) is lowered so that the second foil roll (38) lies at the same level as the core (18) of the first foil roll (17), where the core holder (30) is inserted in the core (18) of the first foil roll (17), that the core (18) of the first foil roll (17) is fixed on the core remover (30), the retraction device (28) is raised, the mandrel (16) is withdrawn downwards by means of the mandrel retraction device (28) out of the core (18) of the first foil roll (17), that then the foil roll transporter (14) is moved horizontally until the second foil roll (38) is positioned above the lowered mandrel (16), and the foil start (46) and foil end (44) lie at least approximately parallel with each other, that a foil welding device (39) is activated to create a weld joint (47) between the foil start (46) and the foil end (44), the foil end (44) is cut by means of the cutting device (36) between the weld joint (47) and the first foil roll (17), the mandrel (16) is inserted in the core (18) of the second foil roll (38) by means of the mandrel retraction device (28), the foil holding clamp (32) is then opened by means of a gripper (34) and then removed from the second foil roll (38), where the second foil roll holder (31) releases the second foil roll (38), that the foil roll transporter (14) is raised vertically and moved horizontally in the direction of the collection/storage station (15) until the second foil roll holder (31) is positioned above the next second foil roll (38) and the core remover (30) releases the core (18) of the first foil roll (17) and the gripper (34) releases the foil holding clamp (32), and the foil roll transporter (14) is lowered and the second foil roll (38) attached to the second foil roll holder (31) in order to be ready for transport to the foil unwinding device (12).

## Revendications

1. Dispositif (10) de changement de bobine de film (17, 38), notamment pour des banderoleuses, avec un dispositif dévideur de film (12) qui présente une broche (16) verticale, destinée à supporter la bobine de film (17, 38) pourvue d'un noyau de bobine (18), sur laquelle la bobine de film (38) peut être enfilée et de laquelle le noyau de bobine (18) vide peut être retiré, avec un transporteur de bobine de film (14) pour le transport des bobines de film (17, 18) entre un poste de collecte/stockage (15) et le dispositif dévideur de film (12), lequel transporteur comporte un dispositif d'enlèvement de noyau de bobine (30) pour la première bobine de film (17) vide, un porte-bobine (31) pour la deuxième bobine de film (39) neuve et un dispositif de retrait de broche (28) pour la broche (16), le dispositif d'enlèvement de noyau de bobine (30) et le porte-bobine (31) étant montés suspendus sur un bras (48) du transporteur de bobines de film (14).

2. Dispositif selon la revendication 1, caractérisé par le fait que le transporteur de bobine de film (14) comporte un dispositif de soudage de film (39) pour réaliser une soudure (47) entre le début du film (46) de la deuxième bobine de film (38) et la fin du film (44) de la première bobine de film (17) ainsi qu'un dispositif de coupe (36) pour couper l'extrémité du film (44) entre la soudure (47) et la première bobine de film (17).

3. Dispositif selon la revendication 1 ou 2, caractérisé par le fait que le dispositif d'enlèvement de noyau de bobine (30) et le porte-bobine de film (31) sont agencés chacun sous forme de bout d'arbre expansible, levable et abaissable, comportant par exemple une manchette (56) annulaire dilatable par de l'air comprimé ou des moyens de serrage similaires.

4. Dispositif selon la revendication 3, caractérisé par le fait que plusieurs ergots (50, 52, 54) sollicités par ressorts, qui font saillie par rapport à la surface périphérique extérieure (55) du bout d'arbre (49), sont répartis sur le pourtour du bout d'arbre (49).

5. Dispositif selon une des revendications 1 à 4, caractérisé par le fait que le dispositif de retrait de broche (28) comporte une manchette (66) annulaire dilatable ou des moyens de serrage similaires, par exemple un carré avec une bille d'encliquetage sollicitée par ressort faisant saillie latéralement, qui peut être montée par serrage ou par complémentarité de formes dans un évidement (67) d'un partie pied (57) de la broche (16).

6. Dispositif selon la revendication 5, caractérisé par le fait que le dispositif de retrait de broche (28) est mobile en rotation autour d'un axe médian et que la broche (16) peut être montée tournante sur un porte bobine (64) du dispositif dévideur de film (12) ou dégagée de celui-ci à l'aide dudit dispositif.

7. Dispositif selon une des revendications précédentes, caractérisé par le fait que la broche (16), au niveau de la partie pied (57) est entourée d'un renflement (63) conique et au niveau d'une partie tête (45) présente des ergots (58, 60, 62) sollicités par ressort qui font saillie par rapport à la surface extérieure (65) de la broche (16) et sont répartis sur le pourtour de ladite broche.

8. Dispositif selon une des revendications précédentes, caractérisé par le fait que le dispositif d'enlèvement de noyau de bobine (30) et le dispositif de retrait de broche (28) sont disposés avec possibilité de déplacement l'un par rapport à l'autre dans la direction verticale sur un axe (33) commun sur le transporteur de bobine de film (14).

9. Dispositif selon une des revendications précédentes, caractérisé par le fait que le dispositif de soudage de film (39) présente un patin de soudage (40, 42), notamment un patin rétractable, auquel est associé un contre-patin (26) disposé sur le dispositif dévideur de film (12).

10. Dispositif selon une des revendications précédentes, caractérisé par le fait que, pendant le changement de bobine de film, le patin de soudage (40, 42) et le contre-patin (26) sont disposés à proximité immédiate l'un de l'autre et que la fin du film (44) de la première bobine de film (17) et le début du film (46) de la deuxième bobine de film (38) passent entre ceux-ci.

11. Dispositif selon une des revendications précédentes, caractérisé par le fait que sur la deuxième bobine de film (38) est fixée une agrafe de maintien de film (32) amovible avec deux bras élastiques (70, 72) qui s'écartent de la bobine de film (38) et que le début du film (46) de la deuxième bobine de film (38) est tenu entre les extrémités des bras élastiques (70, 72).

12. Dispositif selon la revendication 11, caractérisé, par le fait que l'agrafe de maintien de film (32) comprend un anneau élastique (68) fendu qui peut être bloqué dans le noyau de bobine (18) de la deuxième bobine de film (38), les bras élastiques (70, 72) qui, à partir des extrémités de l'anneau élastique (68), s'écartent sensiblement radialement ou tangentiellement vers l'extérieur de la deuxième bobine de film (38) se croisant au-dessus de la deuxième bobine de film (38).

13. Dispositif selon la revendication 11, caractérisé par le fait que l'agrafe de maintien de film (32) comprend un étrier de support (90) essentiellement en forme de U, dont les ailes sont appliquées avec serrage sur la paroi intérieure (89) du noyau (18) et sur la surface extérieure (91) de la deuxième bobine de film (38), les bras élastiques (70, 72) s'écartant sensiblement tangentiellement vers l'extérieur de la deuxième bobine de film (38) en se croisant à la manière de ciseaux et tenant serré entre eux le début de film (46).

14. Dispositif selon une des revendications 11 à 13, caractérisé par le fait que les bras élastiques (70, 72) s'étendent vers l'extérieur sur environ 40 cm ± 10 cm, éventuellement plus, à partir du centre de la deuxième bobine de film (38).

15. Dispositif selon une des revendications 11 à 14, caractérisé par le fait que les bras élastiques (70, 72), partant d'un premier tronçon (74) pour la fixation démontable de l'agrafe de maintien de film (32) sur la deuxième bobine de film (38), s'étendent essentiellement parallèlement l'un à l'autre dans un deuxième tronçon (76) et dans un quatrième tronçon (80), se croisent dans un troisième tronçon 78 intermédiaire et sont pourvus de griffes (84, 86) ou similaires pour tenir le début de film (46) dans un cinquième tronçon (82).

16. Dispositif selon une des revendications précédentes, caractérisé par le fait que le transporteur de bobines de film (14) comporte une pince (34) pour actionner l'agrafe de maintien de film (32), à l'aide de laquelle les bras élastiques (70, 72) de l'agrafe de maintien de film (32) peuvent être écartés aux fins de libérer le début de film (46) et l'agrafe de maintien de film (32) peut être retirée de la deuxième bobine de film (38).

17. Dispositif selon la revendication 16, caractérisé par le fait que la pince (34) agit sur les bras élastiques (70, 72) dans une zone (88) entre l'anneau élastique (68) ou l'étrier (90) et le point de croisement (79).

18. Dispositif selon une des revendications précédentes, caractérisé par le fait que le dispositif de coupe (36) présente des bras supports (37) qui pivotent autour d'un axe de rotation (35) commun, entre les extrémités libres desquels un fil chaud est tendu.

19. Dispositif selon une des revendications précédentes, caractérisé par le fait que le dispositif de coupe (36) se présente sous la forme de dispositif de coupe mécanique, notamment sous la forme d'une lame actionnée par vérin à course linéaire.

20. Procédé d'exploitation d'un dispositif selon une des revendications précédentes, caractérisé par le fait que l'on soulève verticalement le transporteur de bobine de film (14) avec, placée sur le deuxième porte bobine (31), une deuxième bobine de film (38) dont le début de film (46) est maintenu écarté de la deuxième bobine de film (38) au moyen de l'agrafe de maintien de film (32) et on le lève et on le déplace horizontalement en direction du dispositif dévideur de film (12) de telle sorte que le dispositif d'enlèvement de noyau de bobine (30) soit positionné au-dessus du noyau de bobine (18) de la première bobine de film (17), que l'on abaisse le dispositif d'enlèvement de noyau de bobine (30) de telle sorte que la deuxième bobine de film (38) se trouve au même niveau que le noyau de bobine (18) de la première bobine de film (17), le dispositif d'enlèvement de noyau de bobine (30) pénétrant dans le noyau de bobine (18) de la première bobine de film (17), que l'on fixe le noyau de bobine (18) de la première bobine de film (17) au dispositif d'enlèvement de bobine de film (30), on lève le dispositif de retrait (28), on extrait vers le bas la broche (16) du noyau de bobine (18) de la première bobine de film (17) à l'aide du dispositif de retrait de broche (28), que l'on déplace horizontalement le transporteur de bobine de film (14) jusqu'à ce que la deuxième bobine de film (38) soit positionnée au-dessus de la broche abaissée (16) et que le début de film (46) et la fin de film (4) soient au moins sensiblement parallèles l'un à l'autre, que l'on actionne un dispositif de soudage de film (39) pour réaliser une soudure (47) entre le début de film (46) et la fin de film (44), à l'aide d'un dispositif de coupe (36) on sépare la fin de film (44) entre le point de soudure (47) et la première bobine (17), on introduit la broche (16) à l'aide du dispositif de retrait de broche (28) dans le noyau de bobine (18) de la deuxième bobine de film (38), à l'aide d'une pince (34) on ouvre l'agrafe de maintien de film (32) et on l'enlève de la deuxième bobine de film (38), le deuxième porte bobine (31) libérant la deuxième bobine de film (38), que l'on lève verticalement le transporteur de bobine de film et on le déplace horizontalement en direction du poste de collecte /stockage (15) jusqu'à ce que le deuxième porte bobine de film (31) soit positionné au-dessus d'une deuxième bobine de film (38) suivante et le dispositif de retrait de noyau de bobine (30) libère le premier noyau de bobine (17) et la pince (34) libère l'agrafe de maintien de film (32) et que l'on abaisse le transporteur de bobine de film (14) et on lie la deuxième bobine de film (38) au deuxième porte bobine de film (31) afin que celle-ci soit prête pour l'acheminement vers le dispositif d'enrubanage.
